# EUROPÄISCHE PATENTSCHRIFT

(11) **EP 1 210 999 B1**
(45) Veröffentlichungstag und Bekanntmachung des Hinweises auf die Patenterteilung: **03.11.2004**
(21) Anmeldenummer: 01810857.1
(22) Anmeldetag: 06.09.2001
(51) Int. Cl.: B21D 51/26, B44B 5/00, B21D 17/04

(54) **Vorrichtung zum Prägen von Mantelflächen an zwei- und dreiteiligen Dosenrümpfen**
Device for embossing the walls of two-pieces and three-pieces can bodies
Dispositif de bossage des parois de corps de boîte en deux et trois parties

(30) Priorität: 23.11.2000 CH 22752000; 05.06.2001 CH 10232001
(43) Veröffentlichungstag der Anmeldung: 05.06.2002
(73) Patentinhaber: Frei AG, 9303 Wittenbach (CH)
(72) Erfinder: Frei, Siegfried, 9053 Teufen (CH)
(74) Vertreter: Gachnang, Hans Rudolf

(56) Entgegenhaltungen:
- US-A- 4 487 048
- US-A- 4 538 439
- US-A- 5 799 525

## Beschreibung

Gegenstand der Erfindung ist eine Vorrichtung zum Prägen von Mantelflächen an zwei- und dreiteiligen Dosenrümpfen gemäss Oberbegriff des Patentanspruchs 1 (siehe z.B: US-A-4 538 439)*.*

Dosenrümpfe von Getränkedosen sind im allgemeinen zylindermantelförmig und weisen aussen oft eine Dekorationsbedruckung auf.

Seit einiger Zeit besteht das Bedürfnis des Marktes, nebst der dekorativen Bedruckung auch eine Prägung der Oberfläche vorzunehmen. Bei bekannten Verfahren wird mit einem ins Innere des Dosenrumpfs geführten Dorn durch eine Spreizung eine nach aussen gerichtete Prägung bewirkt. Eine nach innen gerichtete Prägung, welche eine Beschädigung der Dekorationsbedruckung während des Befüllens und des Transports der Dosen verhindert, kann auf diese Weise nicht erreicht werden. Im weiteren lassen sich auf den bekannten Vorrichtungen keine tangential zum Rumpf umlaufende und diesen annähernd umschlingende Prägungen erzeugen, da durch die grosse Anzahl axial verlaufender Trennungsspalten zwischen den Spreizwerkzeugen vorliegende Unterbrüche in solchen die Spalten überquerenden Prägungen sichtbar werden.

Aufgabe der vorliegenden Erfindung ist die Schaffung einer Vorrichtung zum Prägen von Mantelflächen an zwei- und dreiteiligen Dosenrümpfen, mit der die Prägerichtung axial von aussen nach innen verläuft und welche zudem tangential verlaufende Prägungen ermöglicht.

Gelöst wird diese Aufgabe durch eine Vorrichtung mit den Merkmalen des Patentanspruchs 1.

Es gelingt durch die Verwendung einer nur einen einzigen Spreizschlitz oder -spalt aufweisenden Prägehülse, in deren Oberfläche die den Prägevorsprüngen des Aussenwerkzeugs entsprechende Vertiefungen eingelassen sind, Prägungen herzustellen, die sich tangential über annähernd den gesamten Rumpfumfang erstrecken können. Der Spreizschlitz kann zudem bei dreiteiligen Gebinden im Bereich der Schweissnaht und bei zweiteiligen Gebinden im Bereich der Bedruckungsüberlappung positioniert werden, so dass der dort unvermeidbare Unterbruch der Prägung optisch nicht ist Gewicht fällt. An den geprägten Mantelflächen der Gebinderümpfe entstehen keine Eindrücke des Spreizdorns, da die Spreizung des Innenwerkzeugs bzw. der die Vertiefungen aufweisenden Hülse nur an einer einzigen Stelle von geringer Breite ein Unterbruch der Oberfläche vorhanden ist, die zudem bezüglich der Bedruckung und/oder der Schweissnaht des Gebinderumpfs ausgerichtet wird. Die Prägungen sind absolut reproduzierbar und können daher in Übereinstimmung mit auf dem Mantel bereits angebrachten Dekorationsfarben aufgebracht werden. Es können folglich Sujets auf der Dose auch topografisch sichtbar und damit optisch besser dargestellt werden.

Anhand eines illustrierten Ausführungsbeispiels einer Prägung auf einem Zweiteildosenrumpf wird die Erfindung näher erläutert. Es zeigen
- Figur 1: eine perspektivische Darstellung eines Dosenrumpfs mit tangential verlaufenden Prägungen,
- Figur 2: einen Horizontalschnitt durch den Dosenrumpf in Figur 1 längs Linie II-II,
- Figur 3: einen Axialschnitt durch die beiden zusammenwirkenden Prägewerkzeuge,
- Figur 4: einen Horizontalschnitt durch die beiden Prägewerkzeuge,
- Figur 5: eine Ansicht der Spreizhülse,
- Figur 6: eine Aufsicht auf eine Vorrichtung mit einer Mehrzahl von Prägewerkzeugen,
- Figur 7: eine perspektivische Darstellung der Prägehülse,
- Figur 8: einen Axialschnitt (Teilschnitt) durch das Prägewerkzeug in einer weiteren Ausgestaltung der Erfindung,
- Figur 9: einen vergrössert dargestellten Ausschnitt des Bereichs "C" in Figur 8.

Aus der Darstellung in Figur 1 sind auf dem zylindrischen Dosenrumpf 5 tangential umlaufende Prägungen 3 in Gestalt von Wellenlinien ersichtlich, welche sich über annähernd den gesamten Umfang erstrecken. Das Gebinde 1 kann - wie im Beispiel dargestellt - ein sog. Dreiteil-Gebinde sein, welches den Rumpf 5 umfasst, der aus einer rechteckigen Platine durch eine Schweissnaht 7 erzeugt worden ist und auf dem nachträglich Boden und Deckel aufgebracht werden. Das Gebinde 1 kann aber auch eine sog. Zweiteil-Dose sein, welche durch einen Tiefzieh- oder Abstreckprozess aus einer Rondelle hergestellt worden ist und bei dem der Rumpf 5 und der Boden eine nahtlose Einheit bilden. In beiden Fällen ist auf der Rumpfaussenseite, wenn diese bedruckt ist, an einer Stelle eine Überlappung der Bedruckung oder die Schweissnaht 7 sichtbar. Die Schweissnaht 7 bzw. die Überlappung der Bedruckung stellt sich als axial verlaufender Streifen dar. Dieser Streifen wird im allgemeinen bei der Dekoration der Dose 1 berücksichtigt und nicht in ein Sujet der Dekoration einbezogen. Der Streifen liegt meist seitlich von Textblöcken oder Codierungen. Es überqueren aus Gründen der Ästhetik folglich in den meisten Fällen keine tangential verlaufenden Dekorationen diesen Bereich. Er eignet sich daher als Positionierhilfe, wie später beschrieben werden wird, während der Prägung des Rumpfes 5 im Bereich des Spreizspaltes am Innenwerkzeug.

Die erste erfindungsgemässe Ausgestaltung der Prägevorrichtung umfasst im wesentlichen ein Innenwerkzeug 11 und ein Aussenwerkzeug 13. Das Aussenwerkzeug 13 weist eine zylindrische Mantelfläche 15 auf, deren Oberfläche von Prägeerhebungen 17 überragt wird. Die Erhebungen 17 können, wie in den Beispielen dargestellt, tangential umlaufende Formen (z.B. Flammen) umfassen; es können aber auch vertikal verlaufende und/oder schräg verlaufende Erhebungen 17 angebracht sein. Das Aussenwerkzeug 13 ist um eine Achse A drehbar und von einem Antriebsmotor M antreibbar. Die Erhebungen 17 können auf der Oberfläche 15 eines massiven Zylinders aufgebracht sein; sie können aber auch auf einer Hülse aufgebracht sein, welche auf einem Dorn am Aussenwerkzeug 13 aufgesteckt ist (letzteres nicht dargestellt).

Das Innenwerkzeug 11, welches antreibbar auf der Achse B drehbar gelagert ist, umfasst im Innern einen axial verschiebbaren Spreizdorn 19 mit konisch verlaufenden Spreizabschnitten 21 und eine Spreizhülse 23 mit zylindrischer Mantelfläche und den konischen Abschnitten 21 des Spreizdorns 19 gegenüberliegenden konischen Spreizflächen 25. Die Spreizhülse 23 weist im weiteren axial verlaufende Schlitze 27 auf, welche eine Durchmesser-Vergrösserung beim Einschieben des Spreizdorns 19 ermöglichen (Figur 5). Die Schlitze 27 erstrecken sich nur über einen Teil der Höhe der Spreizhülse 23 und beginnen abwechslungsweise an gegenüber liegenden Stirnflächen.

Ausserhalb der zylindrischen Oberfläche der Spreizhülse 23 liegt eine hohlzylindermantelförmige Prägehülse 29 (Figur 7). Deren Mantelfläche weist an einer Stelle einen den Mantel vollständig durchdringenden, vorzugsweise axial verlaufenden Schlitz 31 auf. Alternativ könnte der Schlitz 31' schraubenlinienförmig verlaufen (in gebrochenen Linien dargestellt). Die Breite des Schlitzes 31 beträgt bei entspanntem Innenwerkzeug wenige Zehntelsmillimeter. In der Oberfläche der Prägehülse 29 sind Vertiefungen 33 angebracht, die den Erhebungen 17 auf dem Aussenwerkzeug 13 entsprechen bzw. entsprechend unter Berücksichtigung des von den Erhebungen 17 in die Vertiefungen 33 eingedrückten Materials des Dosenrumpfes 5 dimensioniert sind.

Die Achsen A,B der beiden Werkzeuge (Innenwerkzeug 11 und Aussenwerkzeug 13) sind relativ zueinander verschiebbar gelagert, d.h. es kann entweder das Innenwerkzeug 11 oder das Aussenwerkzeug 13 bezüglich des andern parallel verschoben werden. Die Mechanik für diese Verschiebung ist nicht dargestellt.

In einer bevorzugten Ausgestaltung der Erfindung ist nicht nur ein einziges Prägewerkzeugpaar vorhanden, sondern es werden auf einem Drehtisch 35 eine Vielzahl, beispielsweise neun Innenwerkzeuge 11 mit gleichem Abstand zur Drehachse drehbar gelagert gehalten. Mit einem Abstand dazu ist jeweils ein Aussenwerkzeug 13 (vgl. Figur 6) positioniert. Um eine Verdrehung der Prägehülse 29 auf der Spreizhülse 23 zu verhindern, sind diese beiden Elemente an der Stelle X, die dem Schlitz 31 gegenüberliegt, drehsicher miteinander verbunden.

Nachfolgend wird die Funktionsweise der Vorrichtung näher erläutert.

Der Durchmesser des Innenwerkzeugs 11 ist geringfügig kleiner als der Innendurchmesser eines zu prägenden Gebinderumpfes 5. Dies ermöglicht es, einen ungeprägten Gebinderumpf 5 axial über das Innenwerkzeug 11 zu führen und durch axiales Verschieben des Spreizdorns 19 mit der Spreizhülse 23 den Durchmesser der Prägehülse 29 so weit zu vergrössern, bis der darüber gestülpte Gebinderumpf 5 drehfest eingespannt ist. Mit einem geeigneten, z.B. optischen Positioniermittel wird vorab, d.h. vor dem Spreizen des Spreizdorns 19, die Schweissnaht 7 oder bei einem tiefgezogenen Gebinde die Lackierungsüberlappung in den Bereich des Spreizspaltes 31 an der Prägehülse 29 positioniert. Nach dem Festspannen des Gebinderumpfes 5 mit der Prägehülse 29 wird der Abstand zwischen den beiden Werkzeugen 11 und 13 verkleinert und es werden die beiden Werkzeuge 11,13 durch den Motor M in Drehung versetzt. Durch synchrone Drehbewegung werden durch die Erhebungen 17 am Gebinderumpf 5 axial nach innen gerichtete Prägungen 3 erzeugt. Die Prägungen 17 sind reproduzierbar, da ein synchroner Antrieb des Innen- und des Aussenwerkzeuges (11,13) die exakte Positionierung erlaubt. Durch die Positionierung der Schweissnaht 7 und/oder eines anderen Positionierelements auf der Oberfläche des Gebindes 1 können die Prägungen 17 in Übereinstimmung mit einer bereits vorhandenen Dekoration auf dem Mantel des Gebindes 1 erfolgen.

In einer weiteren Ausgestaltung der Erfindung entfällt die Spreizhülse 23. Die konischen Abschnitte 21 am Spreizdorn 19 gelangen in Kontakt mit konischen Spreizflächen 25, welche an der Innenfläche der Prägehülse 29 ausgebildet sind. Es findet also ein direkter Kontakt zwischen dem Spreizdorn 19 und der inneren Wand der Prägehülse 29 statt. Dies ermöglicht es, einerseits auf die Spreizhülse zu verzichten und Kosten zu sparen und andererseits, dies ist ein besonderer Vorteil, kann der Spreizdorn 19 mit einem grösseren Durchmesser versehen und damit wesentlich formstabiler ausgeführt werden, was eine grössere Standzeit und präzisere Prägungen ermöglicht.

## Patentansprüche

1. Vorrichtung zum Prägen der Mantelfläche an zwei- oder dreiteiligen Dosenrümpfen (5), umfassend ein drehbar gelagertes inneres Prägewerkzeug (11) mit einer Spreizeinrichtung zum drehfesten Halten eines Dosenrumpfes (5) und ein drehbar gelagertes äusseres Prägewerkzeug (13) sowie einen Antrieb (M) für die beiden Prägewerkzeuge (11,13), **dadurch gekennzeichnet, dass** das innere Prägewerkzeug (11) eine zylindermantelförmige und einen sich über die gesamte axiale Höhe verlaufenden Schlitz (31) aufweisende Prägehülse (29) aus Stahl umfasst, in deren Oberfläche den Prägevorsprüngen (17) am äusseren Prägewerkzeug (13) entsprechende Vertiefungen (33) ausgebildet sind und dass die Prägehülse (29) drehfest auf einem axial verschiebbaren Spreizdorn (19) mit konisch verlaufenden Spreizabschnitten (21) aufgesetzt ist.

2. Vorrichtung nach Anspruch 1, **dadurch gekennzeichnet, dass** zwischen dem Spreizdorn (19) und der Prägehülse (29) eine Spreizhülse (23) eingesetzt ist, die innen an der Prägehülse (29) anliegt und die innen mit Spreizflächen (25) ausgestaltet ist, wobei die Spreizflächen (25) an der Innenseite der Spreizhülse (23) mit den Spreizabschnitten (21) auf der Peripherie des Spreizdorns (19) in Eingriff stehen.

3. Vorrichtung nach einem der Ansprüche 1 oder 2, **dadurch gekennzeichnet, dass** der Schlitz (31,31') in der Prägehülse (29) axial oder schraubenlinienförmig verläuft.

4. Vorrichtung nach einem der Ansprüche 1 bis 3, **dadurch gekennzeichnet, dass** in der äusseren Mantelfläche der Prägehülse (29) Vertiefungen (33) eingelassen sind, welche sich tangential über annähernd den gesamten Umfang der Prägehülse (29) erstrecken.

5. Vorrichtung nach einem der Ansprüche 1 bis 4, **dadurch gekennzeichnet, dass** die Prägehülse (29) an einer Stelle (X), die dem Schlitz (31) gegenüber liegt, drehfest mit der Spreizhülse (23) verbunden ist.

6. Vorrichtung nach einem der Ansprüche 2 bis 5, **dadurch gekennzeichnet, dass** die Spreizhülse (23) eine Mehrzahl axial verlaufender, abwechslungsweise an gegenüberliegenden Stirnflächen beginnender Schlitze (27) umfasst, welche eine regelmässige Durchmessererweiterung durch axiales Verschieben des Spreizdorns (19) ermöglichen.

7. Vorrichtung nach einem der Ansprüche 1,3 bis 6, **dadurch gekennzeichnet, dass** an der Innenfläche der Prägehülse (29) konisch verlaufende Spreizflächen (25) ausgebildet sind, die mit den Spreizabschnitten (21) auf dem Spreizdorn (19) in Wirkverbindung stehen.

8. Vorrichtung nach einem der Ansprüche 2 bis 7, **dadurch gekennzeichnet, dass** die Spreizabschnitte (21) und die Spreizflächen (25) beim axialen Verschieben des Spreizdorns (19) an deren konisch verlaufenden Flächen in gegenseitige Anlage gelangen und aufeinander gleitend den über die Prägehülse (29) geschobenen Dosenrumpf (5) drehfest halten.

9. Vorrichtung nach einem der Ansprüche 1 bis 8, **dadurch gekennzeichnet, dass** eine Mehrzahl von Prägewerkzeugen (11,13) auf einem Drehtisch (35) angeordnet sind.

## Claims

1. A device for embossing the superficies on two-part or three-part can bodies (5) comprising a rotatably mounted, inner embossing tool (11) with an expansion means for holding a can body (5) in a rotationally fixed manner, and a rotatably mounted outer embossing tool (13) as well as a drive (M) for the two embossing tools (11, 13), **characterised in that** the inner embossing tool (11) comprises a cylinder-casing-shaped embossing sleeve (29) of steel comprising a slot (31) running over the whole axial height, and in the surface of said sleeve there are formed recesses (33) which correspond to the embossing projections (17) on the outer embossing tool (13), and that the embossing sleeve (29) is placed in a rotationally fixed manner on an axially displaceable expansion mandrel (19) with conically running expansion sections (21).

2. A device according to claim 1, **characterised in that** between the expansion mandrel (19) and the embossing sleeve (29) there is inserted a expansion sleeve (23) which on the inside bears on the embossing sleeve (29) and on the inside is provided with expansion surfaces (25), wherein the expansion surfaces (25) on the inner side of the expansion sleeve (23) are engaged with the expansion sections (21) on the periphery of the expansion mandrel (19).

3. A device according to one of the claims 1 or 2, **characterised in that** the slot (31, 31') runs in the embossing sleeve (29) in an axial or helical manner.

4. A device according to one of the claims 1 to 3, **characterised in that** in the outer superficies of the embossing sleeve (29) there are admitted recesses (33) which extend tangentially over approximately the whole periphery of the embossing sleeve (29).

5. A device according to one of the claims 1 to 4, **characterised in that** the embossing sleeve (29) at a location (X) which lies opposite the slot (31), is connected to the expansion sleeve (23) in a rotationally fixed manner.

6. A device according to one of the claims 2 to 5, **characterised in that** the expansion sleeve (23) comprises a plurality of axially running slots (27) which begin alternately on opposite end faces and which permit a uniform widening of the diameter by way of an axial displacement of the expansion mandrel (19).

7. A device according to one of the claims 1,3 to 6, **characterised in that** conically running expansion surfaces (25) are formed on the inner surface of the embossing sleeve (29) which are actively connected to the expansion sections (21) on the expansion mandrel (19).

8. A device according to one of the claims 2 to 7, **characterised in that** the expansion sections (21) and the expansion surfaces (25), on axial displacement of the expansion mandrel (19) come into mutual bearing at their conically running surfaces, and sliding on one another, hold the can body (5) pushed over the embossing sleeve (29) in a rotationally fixed manner.

9. A device according to one of the claims 1 to 8, **characterised in that** a plurality of embossing tools (11, 13) are arranged on a rotary table (35).

## Revendications

1. Dispositif pour estamper la surface latérale de corps de boîte de conserve (5) en deux ou trois parties, comprenant un outil d'estampage intérieur (11) monté de façon rotative qui est doté d'un dispositif écarteur pour immobiliser le corps de boîte (5) en rotation, et un outil d'estampage extérieur (13) monté de façon rotative, ainsi qu'un entraînement (M) pour les deux outils d'estampage (11, 13), **caractérisé en ce que** l'outil d'estampage intérieur (11) comprend une douille d'estampage (29) en acier en forme de corps cylindrique et présentant une fente (31) s'étendant sur toute la hauteur axiale, dans la surface de laquelle sont réalisés des renfoncements (33) correspondant aux saillies d'estampage (17) sur l'outil d'estampage extérieur (13), et **en ce que** la douille d'estampage (29) est enfilée de façon fixe en rotation sur un mandrin écarteur (19) mobile axialement et doté de segments écarteurs (21) s'étendant de façon conique.

2. Dispositif selon la revendication 1, **caractérisé en ce qu'**entre le mandrin écarteur (19) et la douille d'estampage (29) est logée une douille d'écartement (23) qui est appliquée contre la face intérieure de la douille d'estampage (29) et qui est munie sur sa face intérieure de surfaces d'écartement (25), les surfaces d'écartement (25) de la face intérieure de la douille d'écartement (23) étant en prise avec les segments écarteurs (21) sur le pourtour du mandrin écarteur (19).

3. Dispositif selon la revendication 1 ou 2, **caractérisé en ce que** la fente (31, 31') dans la douille d'estampage (29) s'étend de façon axiale ou hélicoïdale.

4. Dispositif selon l'une des revendications 1 à 3, **caractérisé en ce que** des renfoncements (33) sont réalisés dans la surface latérale extérieure de la douille d'estampage (29), qui s'étendent de manière tangentielle sur pratiquement tout le pourtour de la douille d'estampage (29).

5. Dispositif selon l'une des revendications 1 à 4, **caractérisé en ce que** la douille d'estampage (29) est reliée de façon fixe en rotation à la douille d'écartement (23) en un point (X) qui est situé à l'opposé de la fente (31).

6. Dispositif selon l'une des revendications 2 à 5, **caractérisé en ce que** la douille d'écartement (23) comprend plusieurs fentes (27) s'étendant axialement et débutant alternativement sur des faces frontales opposées, qui permettent un élargissement régulier du diamètre par un déplacement axial du mandrin écarteur (19).

7. Dispositif selon l'une des revendications 1, 3 à 6, **caractérisé en ce que** des surfaces d'écartement (25) s'étendant de façon conique sont réalisées sur la surface intérieure de la douille d'estampage (29), qui sont en liaison active avec les segments écarteurs (21) sur le mandrin écarteur (19).

8. Dispositif selon l'une des revendications 2 à 7, **caractérisé en ce que**, lors du déplacement axial du mandrin écarteur (19), les segments écarteurs (21) et les surfaces d'écartement (25) se touchent mutuellement par leurs surfaces s'étendant de manière conique et immobilisent en rotation, en glissant l'un sur l'autre, le corps de boîte (5) enfilé par-dessus la douille d'estampage (29).

9. Dispositif selon l'une des revendications 1 à 8, **caractérisé en ce que** plusieurs outils d'estampage (11, 13) sont montés sur une table rotative (35).
